# EUROPÄISCHE PATENTSCHRIFT

(11) **EP 0 491 658 B1**
(45) Veröffentlichungstag und Bekanntmachung des Hinweises auf die Patenterteilung: **28.02.1996**
(21) Anmeldenummer: 91810955.4
(22) Anmeldetag: 09.12.1991
(51) Int. Cl.: B21D 13/02, B31F 1/24

(54) **Verfahren und Vorrichtung zum wellenartigen Deformieren eines flächigen Materialzuschnitts**
Method and apparatus to deform a sheet material into a wave form
Procédé et dispositif pour déformer sous forme d'ondulation un matériau en feuilles

(30) Priorität: 18.12.1990 CH 4016/90
(43) Veröffentlichungstag der Anmeldung: 24.06.1992
(73) Patentinhaber: Dividella AG, CH-9472 Grabs (CH)
(72) Erfinder: Traber, Roman, CH-9470 Buchs (CH)
(74) Vertreter: Wenger, René

(56) Entgegenhaltungen:
- BE-A- 652 497
- DE-C- 16 102
- FR-A- 1 127 584
- FR-A- 1 259 214
- FR-A- 2 154 253
- GB-B- 1 172 699
- US-A- 3 038 387
- US-A- 4 635 462

## Beschreibung

Die Erfindung betrifft ein Verfahren zum wellenartigen Deformieren eines flächigen Materialzuschnitts gemäss dem Oberbegriff von Anspruch 1 sowie eine Vorrichtung zur Durchführung des Verfahrens gemäss dem Oberbegriff von Anspruch 8.

Die Herstellung wellenartiger Flächengebilde ist seit langer Zeit bekannt und gebräuchlich und wird zu ganz unterschiedlichen Zwecken eingesetzt. Ein Hauptanwendungsgebiet ist die Verpackungstechnik, wo Wellenteile zum Fixieren länglicher Gegenstände wie z.B. Ampullen, Kugelschreiber usw. benötigt werden. Wellenteile können in einem kontinuierlichen Arbeitsprozess aus einem Flächengebilde ab Rolle hergestellt werden. Die einzelnen Wellenteile müssen anschliessend auf eine bestimmte Länge abgelängt werden. Derartige Vorrichtungen lassen sich jedoch nicht in Verpackungslinien integrieren, da der Herstellungstakt für die Wellenteile in der Regel nicht mit dem Abfülltakt der Verpackungslinie übereinstimmt.

Es sind allerdings auch bereits Verfahren und Vorrichtungen bekannt, bei denen das Wellenteil nicht ab Rolle, sondern aus einem Zuschnitt in einem einzigen Arbeitsgang hergestellt wird. So beschreibt z.B. die BE-A-548 274 eine Vorrichtung, bei welcher zwei parallele Wellenteile unmittelbar innerhalb einer Verpackung hergestellt werden können. Die unteren Reihen von Formwerkzeugen werden dabei in einer bogenförmigen Bewegung eingefahren bzw. nach der Deformation wieder ausgefahren, während die oberen Reihen von prismatischen Formwerkzeugen in einer vertikalen Bewegung abgesenkt werden können.

Ein wesentlicher Nachteil der bekannten Verfahren und Vorrichtungen besteht darin, dass die Distanz bzw. die Zwischenräume zwischen den einzelnen Formwerkzeugen einer Reihe stets gleich bleibt. Die Distanz entspricht dem Mass des fertigen Wellenteils, was während des Deformationsprozesses zwangsläufig zu einer Relativverschiebung zwischen den Stirnflächen der Formwerkzeuge und dem Materialzuschnitt führt. Die absolute Länge des Materialzuschnitts verkürzt sich ja mit zunehmender Deformation, was zu einer Reibung auf den Verformungswerkzeugen führt. Je mehr Wellen nebeneinander liegen und je höher die Wellen sind, desto grösser ist ersichtlicherweise die Verkürzung und die Reibung zwischen Werkzeug und Werkstück. Die Einsatzmöglichkeiten der bisher bekannten Vorrichtungen waren daher äusserst beschränkt.

Zum Herstellen wellenförmiger Blechplatten sind bereits Verfahren und Vorrichtungen bekannt, bei denen eine Reibung zwischen Werkzeug und Werkstück vermieden wird. So zeigt z.B. die FR-A-1,259,214 (Stand der Technik, wie im Oberbegriff der Ansprüche 1 und 8 angegeben) ein Verfahren, bei dem simultan mehrere Wellen in eine Platte geformt werden, wobei die Formwerkzeuge gegeneinander gepresst und gleichzeitig zusammengeschoben werden. Die beschriebene Vorrichtung eignet sich jedoch nicht dazu, kleine Materialzuschnitte beispielsweise innerhalb einer Verpackungslinie zu deformieren.

Es ist daher eine Aufgabe der Erfindung, ein Verfahren der eingangs genannten Art zu schaffen, das auf rationelle Weise die Deformation eines flächigen Materialzuschnitts ohne Relativverschiebung zu den prismatischen Formwerkzeugen ermöglicht. Das Verfahren soll ausserdem hohe Taktzeiten ermöglichen und sich relativ leicht in einen übergeordneten Arbeitsprozess integrieren lassen. Eine weitere Aufgabe der Erfindung besteht darin, eine Vorrichtung zur Durchführung des Verfahrens zu schaffen, die bei geringem Platzbedarf mit einfachen technischen Mitteln arbeitet. Diese Aufgabe wird in verfahrensmässiger Hinsicht mit einem Verfahren gemäss Patentanspruch tentanspruch 1 und in vorrichtungsmässiger Hinsicht mit einer Vorrichtung gemäss Patentanspruch 8 gelöst.

Durch das simultane Zusammenschieben der Formwerkzeuge beim planparallelen Gegeneinanderbewegen der oberen und der unteren Reihe folgen die Formwerkzeuge praktisch jeder einzelnen Sequenz der Deformation. An den Stirnseiten der Formwerkzeuge erfolgt keine Relativverschiebung, da diese die absolute Verkürzung des Materialzuschnitts nachvollziehen. Ersichtlicherweise können so Wellenteile mit mehreren, relativ hohen Wellen hergestellt werden, ohne dass es zu Zugspannungen im Materialzuschnitt kommt.

Es lässt sich eine besonders rationelle Arbeitsweise erreichen, wenn wenigstens eine bewegliche Reihe von Formwerkzeugen aus einer Ladeposition, in der ein flächiger Materialzuschnitt auf die Stirnseiten der Formwerkzeuge plaziert wird, in eine Verformungsposition geschoben oder geschwenkt wird, in welcher die bewegliche Reihe einer stationären Reihe von Formwerkzeugen gegenübersteht, und wenn nach der Deformation des Materialzuschnitts die bewegliche Reihe mit dem deformierten Materialzuschnitt in wenigstens eine Abgabeposition geschoben oder geschwenkt wird, in welcher der Materialzuschnitt abgegeben wird.

Die Verschiebung der Formwerkzeuge erfolgt vorteilhaft gleichförmig relativ zu einer Symmetrieebene, die quer zum Materialzuschnitt und parallel zu den Formwerkzeugen verläuft. Die Formwerkzeuge werden derart gleichförmig von beiden Seiten her gegen die Symmetrieebene bewegt. Die Steuerung des Bewegungsablaufs wird dadurch erheblich vereinfacht. Es wäre aber in bestimmten Fällen auch denkbar, die Formwerkzeuge nur in eine Richtung zusammenzuschieben.

Besonders einfach lässt sich die Zusammenschiebebewegung für die Formwerkzeuge der beiden Reihen steuern, wenn diese durch je ein Zugmittelgetriebe mit parallel laufenden Zugmitteln verschoben werden. Das Zugmittelgetriebe, das z.B. ein Zahnriemen, ein Seilzug oder dergleichen sein kann, bewirkt eine absolut gleichförmige Bewegung der daran befestigten Formwerkzeuge.

Der eigentliche Antrieb der Formwerkzeuge erfolgt vorteilhaft mittelbar oder unmittelbar über ein Kurbelgetriebe. Damit kann mechanisch die Bewegung nachvollzogen werden, die bei der mäanderförmigen Deformatin des flächigen Zuschnitts ausgeführt wird. Selbstverständlich könnte der Antrieb aber auch über elektronisch gesteuerte Elektromotoren, über ein Kurvengetriebe oder dergleichen erfolgen.

In vielen Fällen ist es erforderlich, den deformierten Materialzuschnitt durch Verbindung mit einem Trägerzuschnitt zu stabilisieren. Dies erfolgt vorzugsweise in der Abgabeposition, wo jeweils ein Trägerzuschnitt bereitgestellt werden kann. Der deformierte Materialzuschnitt kann dabei in einer zwischen der Verformungsposition und der Abgabeposition liegenden Beschichtungsposition mit einem Klebstoff beschichtet werden. Während des Transportes zu den verschiedenen Positionen wird der Materialzuschnitt vorzugsweise durch Vakuum auf der Stirnseite der beweglichen Reihe von Formwerkzeugen festgehalten. Der Transport kann in einer Rotationsbewegung erfolgen, indem wenigstens eine bewegliche Reihe von Formwerkzeugen an einem Rotor befestigt ist, der taktweise einzelne Arbeitsstationen anläuft. Alternativ könnte die bewegliche Reihe von Formwerkzeugen aber auch in einer linearen Bewegung schrittweise einzelne Arbeitsstationen anlaufen und dann wieder in die Ausgangsstellung zurückkehren.

Ein Ausführungsbeispiel der Erfindung ist in den Zeichnungen dargestellt und wird nachstehend genauer beschrieben. Es zeigen:
- Figuren 1 bis 3: den Bewegungsablauf der Formwerkzeuge während der Deformation eines Zuschnitts in drei verschiedenen Positionen,
- Figur 4: den Bewegungsablauf an zwei benachbarten Formwerkzeugen in stark vergrösserter Darstellung,
- Figuren 5 bis 7: eine Verformungsstation zum Deformieren eines flächigen Materialzuschnitts in stark vereinfachter Darstellungsweise in den drei verschiedenen Arbeitspositionen gemäss den Figuren 1 bis 3,
- Figur 8: eine perspektivische Gesamtdarstellung eines Rotors mit mehreren Arbeitsstationen,
- Figur 9: eine perspektivische Darstellung einer Rotorsteuerung, und
- Figuren 10 bis 12: verschiedene Wellenteile, die nach dem erfindungsgemässen Verfahren hergestellt sind.

In den Figuren 1 bis 3 ist schematisch eine stationäre Reihe 2 von Formwerkzeugen 4 und eine bewegliche Reihe 3 von Formwerkzeugen 5 dargestellt. Die Formwerkzeuge sind parallel zueinander angeordnet und haben eine prismatische Konfiguration. Die Querschnittsform und die Länge dieser Formwerkzeuge ist selbstverständlich dem herzustellenden Wellenteil anzupassen. Die einander zugewandten Stirnseiten 6, 6′ der beiden Reihen von Formwerkzeugen liegen in der Ausgangsposition auf einer Ebene. Diese Ebene wird praktisch durch den flächigen Materialzuschnitt 1 gebildet, welcher hier aus Gründen der besseren Uebersichtlichkeit nicht dargestellt ist. Mit dem Bezugszeichen 8 ist eine Symmetrieebene angedeutet, welche quer zum flächigen Materialzuschnitt und parallel zu den Formwerkzeugen verläuft.

Bei der Deformation des Materialzuschnitts wird die stationäre Reihe 2 in Pfeilrichtung a, d.h. parallel zur Symmetrieebene 8 gegen die bewegliche Reihe 3 von Formwerkzeugen gepresst. Selbstverständlich könnte auch die bewegliche Reihe gegen die stationäre Reihe gepresst werden, oder es könnten beide Reihen gleichförmig gegeneinander bewegt werden. Simultan zu dieser Bewegung werden aber auch die beiden Reihen Formwerkzeuge 4 und 5 in Pfeilrichtung b auf die Symmetrieebene 8 hin zusammengeschoben. Das mittlere bewegliche Formwerkzeug 5m bleibt dabei in der Symmetrieebene stehen.

Figur 3 zeigt die Formwerkzeuge in der Endposition, in welcher der Materialzuschnitt fertig deformiert ist. Der relative Bewegungsablauf zwischen einem beweglichen Formwerkzeug 5 und einem stationären Formwerkzeug 4 ist in Figur 4 nochmals dargestellt. Die Flanke 10 des stationären Formwerkzeugs 4 mit ihrer Werkzeugkante 52 bewegt sich in einer Kreisbogenbewegung mit dem Radius R gegen die Flanke 9 des beweglichen Formwerkzeuges 5. Der Radius R entspricht der Distanz D zwischen den beiden Formwerkzeugen 4 und 5 und gleichzeitig der Höhe H der gewünschten Deformation. Ein in der Ebene der Stirnseiten 6 und 6′ liegender Materialzuschnitt erfährt bei diesem Bewegungsablauf ersichtlicherweise keine Relativverschiebung zu den Stirnseiten.

Eine Verformungsstation mit den verschiedenen Antriebs- und Transmissionssystemen wird anhand von Figur 5 beschrieben. An einem Rotorflügen 64 sind zwei parallele Führungsstangen 12 und 12′ fest montiert. In der Mitte dieser Führungsstangen ist ein fester Halter 15 angeordnet, der ein festes Formwerkzeug 5m trägt. Die übrigen beweglichen Formwerkzeuge 5 sind an verschiebbaren unteren Haltern 16 angeordnet, welche entlang der Führungsstangen 12 und 12′ verschiebbar sind.

Im Drehbereich des Rotorflügels 64 ist ein Gestell 11 fest angeordnet. Dieses Gestell trägt die stationären Formwerkzeuge 4. An den beweglichen Führungsstangen 13 und 13′ sind die beweglichen oberen Halter 20 verschiebbar geführt. Die beweglichen Führungsstangen können an den Parallelführungen 14, 14′ in Pfeilrichtung a nach unten bewegt werden. An den Enden der beweglichen oberen Halter 20 sind die stationären Formwerkzeuge 4 befestigt.

Auf der rechten Seite ist eine Antriebskurbel 27 angeordnet. Diese Antriebskurbel greift in eine Vertikalgabel 33, die oben und unten mit Schubelementen 65 und 65′ versehen ist. Die Funktion dieser Schubelemente wird nachstehend anhand der Figur 9 noch erklärt.

Im Verschiebebereich der beweglichen unteren Halter ist ein unteres Zugmittelgetriebe 17 angeordnet. Dieses besteht aus einem ersten Parallelriemen 18 und einem zweiten Parallelriemen 19. Für jedes symmetrische Paar von beweglichen Haltern ist ein Parallelriemen vorgesehen. Im vorliegenden Fall sind es zwei Paare, wobei die Durchmesser der Riemenscheiben 50, 50′ bzw. 53, 53′ entsprechend dem zurückzulegenden Weg der Halter bestimmt sind. Jedes Halterpaar ist an einer Verbindungsstelle 30 jeweils mit dem oberen bzw. dem unteren Trum eines Parallelriemens verbunden.

Eine Drehbewegung der Antriebskurbel 27 bewirkt ersichtlicherweise eine Schubbewegung der Schubelemente 65, wobei der Halter 16r an einem Mitnehmer 29 angeschoben wird und das Zugmittelgetriebe 17 in Bewegung setzt und wobei dadurch alle beweglichen unteren Halter simultan in Bewegung gesetzt werden.

Auf ähnliche Weise wird über das Schubelement 65′ auch das obere Zugmittelgetriebe 21 in Bewegung gesetzt. Das obere Zugmittelgetriebe 21 besteht aus den beiden RiemenscheibenPaaren 54, 54′ und 55, 55′, welche wiederum einen ersten und einen zweiten Parallelriemen 22 bzw. 23 tragen. Am oberen und am unteren Trum dieser Parallelriemen sind Mitnehmer 24 befestigt, welche in Führungsschlitze 25 an den beweglichen oberen Haltern 20 eingreifen.

Die beweglichen oberen Halter 20 führen bei einer Betätigung des oberen Zugmittelgetriebes ebenfalls eine gleichförmige Zusammenschiebebewegung aus, wobei sie sich allerdings auch noch in Pfeilrichtung a nach unten bewegen können.

Die Antriebskurbel 27 greift auch noch in eine untere Horizontalgabel 32, welche an einer vertikalen Transmissionsstange 36 befestigt ist. Diese Transmissionsstange ist an den Führungen 35, 35′ geführt. Am oberen Ende der Transmissionsstange 36 ist eine obere Horizontalgabel 31 angeordnet. Diese steht in Wirkverbindung mit einem Schwinghebel 26, der am Gestell 11 angelenkt ist. Der Schwinghebel 26 hat die Funktion eines einseitigen Hebels, indem er auch noch in eine Winkelgabel 34 eingreift. Mit diesem Getriebe wird die vertikale Schubbewegung der Transmissionsstange 36 mit einem bestimmten Untersetzungsverhältnis auf die beweglichen Führungsstangen 13, 13′ übertragen.

Bei der Deformation eines flächigen Materialzuschnittes 1 liegt dieser zunächst gemäss Figur 5 auf der beweglichen Reihe 3 von Formwerkzeugen 5 auf. Die stationäre Reihe 2 der Formwerkzeuge 4 liegt dabei annähernd auf dem Materialzuschnitt 1 auf. Anschliessend wird die Antriebskurbel 27 in Pfeilrichtung c nach unten geschwenkt.

Figur 6 zeigt die Position der Formwerkzeuge analog zur Position in Figur 2. Die beiden Gabeln 32 und 33 bewirken eine simultane horizontale und vertikale Schubbewegung. Die horizontale Schubbewegung bewirkt über die beiden Zugmittelgetriebe ein Zusammenschieben sämtlicher Formwerkzeuge, und die vertikale Schubbewegung bewirkt ein Absenken der stationären Formwerkzeuge zwischen die beweglichen Formwerkzeuge. Wie in Figur 6 dargestellt ist der Materialzuschnitt 1 bereits teilweise deformiert, wobei jedoch keine Verschiebung zu den Stirnseiten der Formwerkzeuge stattfindet.

Figur 7 zeigt die Endstellung der Formwerkzeuge. Die Antriebskurbel 27 hat eine Bewegung von 90° aus der Horizontalen in die Vertikale ausgeführt. Bezogen auf Figur 4 entspricht diese Bewegung dem Weg, welcher eine Werkzeugkante 52 zurücklegt, bis der Materialzuschnitt fertig deformiert ist. Je nach der gewünschten Querschnittsform der Deformation bzw. der Formwerkzeuge kann dieser Weg selbstverständlich verändert werden. Aus Figur 7 ist auch ersichtlich, dass über dem Schwinghebel 26 die beweglichen Führungsstangen 13, 13′ in der Parallelführung 14, 14′ in die unterste Position verschoben wurden. Auch hier sind selbstverständlich je nach Uebersetzungs- bzw. Untersetzungsverhältnis verschiedene Weglängen möglich. Das Schubkurbelgetriebe erlaubt auf einfachste Weise eine Justierung einzelner Parameter.

Figur 8 zeigt eine Vorrichtung mit mehreren Arbeitsstationen, bei der eine Verformungsstation 39 etwa nach dem Prinzip der Vorrichtung gemäss Figur 5 aufgebaut ist. Es sind insgesamt vier bewegliche Reihen 3 von Formwerkzeugen in gleichmässiger Winkelteilung an den Rotorflügeln 64 eines Rotors 37 angeordnet. Der Rotor ist in Pfeilrichtung d drehbar und führt somit die beweglichen Reihen taktweise an verschiedene Arbeitsstationen. An jeder Arbeitsstation wird dabei simultan eine bestimmte Bewegung ausgeführt.

Die Stirnseiten 6 der beweglichen Formwerkzeuge 5 sind mit Oeffnungen 7 versehen. Diese Oeffnungen stehen in Wirkverbindung mit einer hier nicht näher dargestellten Vakuumquelle. Dadurch werden die Materialzuschnitte 1 auf der unteren Reihe von Formwerkzeugen festgehalten, gleichgültig in welcher Relativlage die Formwerkzeuge stehen.

An einer Ladestation 38 werden von einem Stapel 46 flächige Materialzuschnitte 1 abgehoben und durch einen hier nicht näher dargestellten Mechanismus auf die bewegliche Reihe von Formwerkzeugen in Ladeposition plaziert. Nach einer Drehung von 90° gelangen diese Formwerkzeuge zur Verformungsstation 39, wo sie genau parallel unter der stationären Reihe 2 stehen. In dieser Position erfolgt die Deformation des Materialzuschnitts gemäss dem vorher beschriebenen Prinzip.

Nach einer weiteren Drehung des Drehkörpers um 90° gelangt der jetzt deformierte Materialzuschnitt zu einer Beschichtungsstation 40, an der ein Klebstoff-Sprühkopf 42 angeordnet ist. Dieser Sprühkopf besprüht die Unterseite des Zuschnitts mit einem Klebstoff. Die unteren Formwerkzeuge verbleiben selbstverständlich in der zusammengeschobenen Position, die sie an der Verformungsstation 39 eingenommen haben. Anstelle des Klebstoff-Sprühkopfes könnte auch eine andere geeignete Vorrichtung zum Auftragen eines Klebstoffes vorgesehen sein.

Nach einer nochmaligen Drehung von 90° gelangt der Materialzuschnitt zur Abgabestation 41, welche in der Bewegungsebene eines Förderbandes 43 liegt. Auf diesem Förderband werden in Pfeilrichtung e Trägerzuschnitte 44 zugeführt, die einem Stapel 45 entnommen werden. An der Abgabestation 41 werden die zusammengeschobenen unteren Formwerkzeuge etwas abgesenkt, so dass der deformierte Materialzuschnitt 1 mit der Klebstoffbeschichtung auf den Trägerzuschnitt 44 gepresst wird. Gleichzeitig wird durch eine entsprechende Steuerung die Wirkverbindung zur Vakuumquelle unterbrochen und die Formwerkzeuge werden wieder zurückgenommen. Ein fertiges Wellenteil 47 verlässt im nächsten Takt die Arbeitsstation und kann in einer Verpackungslinie weiterverarbeitet werden.

Zwischen der Abgabestation 41 und der Ladestation 38 werden die beweglichen Formwerkzeuge wieder auseinander gefahren, bis sie ihre Ausgangsposition eingenommen haben. Diese Vorrichtung arbeitet äusserst rationell und lässt sich platzsparend in eine Verpackungslinie integrieren, wobei die Herstellung der Wellenteile 47 ohne weiteres mit dem Abfülltakt schritthalten kann. Selbstverständlich könnten im Bereich des Drehkörpers 37 auch noch andere Arbeitsstationen vorgesehen sein. Es wäre auch denkbar, die Beschichtungsstation 40 wegzulassen und dafür die Trägerzuschnitte 44 mit Klebstoff zu beschichten.

Figur 9 zeigt stark vereinfacht die Rotorsteuerung, welche dazu dient, die Formwerkzeuge synchron zur Drehbewegung des Rotors zu betätigen. Zu diesem Zweck ist jedem Rotorflügel 64 eine Schubstange 28 zugeordnet, an deren Ende eine Gabel 63 angeordnet ist. Jede Gabel 63 greift in den Mitnehmer 29 (Figur 5) zum Anschieben des Zugmittelgetriebes. Am gegenüberliegenden Ende jeder Schubstange 28 ist ein Eingriffsglied 49 angeordnet, das eine Steuerscheibe 51 abtastet.

Die Steuerscheibe 51 ist insgesamt in drei verschiedene Segmente unterteil. Ein Schliessegment 60 ist fest angeordnet und erstreckt sich über einen Sektor von ca. 180°. Auf der Rotorachse axial versetzt ist ein Oeffnungssegment 62 angeordnet, das ebenfalls feststeht, das jedoch in Pfeilrichtung f während des Betriebes verstellt werden kann. Das Oeffnungssegment 62 erstreckt sich über einen Sektor von etwas weniger als 90°.

Die verbleibende Sektorfläche der Steuerscheibe 51 wird durch ein Schubsegment 61 abgedeckt, das fest mit dem Schubelement 65 und mit der Vertikalgabel 33 verbunden ist. Durch Drehen der Antriebskurbel 27 um 90° in Pfeilrichtung c kann das Schubsegment 61 aus einer Oeffnungsstellung, in der es mit dem Oeffnungssegment 62 korrespondiert, in eine Schliessstellung, in der es mit dem Schliessegment 60 korrespondiert, verschoben werden.

Beim Drehen des Rotors in Pfeilrichtung d spielt sich folgender Vorgang ab: An der Ladestation 38 liegt das Eingriffselement 49 am Oeffnungssegment 62 an. Die beweglichen Formwerkzeuge 5 haben dann die in Figur 5 dargestellte Position, in der sie mit einem Materialzuschnitt 1 bestückt werden. Beim Weiterdrehen des Rotors verbleiben die Formwerkzeuge in dieser geöffneten Position, da das Eingriffsglied 49 zunächst das Oeffnungssegment 62 abgreifen muss, bis es auf den schmalen Teilsektor des Schubsegmentes 61 übergeführt wird. In dieser Position hat der betreffende Rotorflügel die Verformungsstation 39 erreicht und die beweglichen Formwerkzeuge stehen exakt den stationären Formwerkzeugen 4 gegenüber. Jetzt erfolgt die Deformation des Materialzuschnitts, indem die Antriebskurbel 27 betätigt wird und dadurch das Schubsegment 61 vom Oeffnungssegment 62 an das Schliessegment 60 geschoben wird. Bei dieser Linearbewegung werden das obere und das untere Zugmittelgetriebe 17 bzw. 21 betätigt und die Formwerkzeuge führen die bereits beschriebene Bewegung aus. Jetzt wird der Rotor um eine Vierteldrehung weitergedreht, wobei das Eingriffsglied 49 auf das Schliessegment 60 überwechselt, so dass die Formwerkzeuge in der geschlossenen Position festgehalten werden. Am Ende dieses Taktes ist die Beschichtungsstation 40 erreicht. Nach der Beschichtung erfolgt eine weitere Drehung des Rotors um 90°, wobei das Eingriffsglied 49 immer noch am Schliessegment 60 anliegt. Erst nach der Verbindung des deformierten Materialzuschnitts 1 mit einem Trägerzuschnitt 44 und nach einer weiteren Drehbewegung des Rotors um ein paar Winkelgrade wird das Eingriffsglied 49 wiederum auf den grösseren Teilsektor des Schubsegmentes 61 übergeführt, das immer noch in der gleichen Stellung ausharrt. Sobald jedoch das Eingriffsglied 49 das Schubsegment 61 wiederum erreicht hat, wird das Schubsegment simultan mit der Drehbewegung des Rotors wiederum zurückgefahren, so dass sich die Formwerkzeuge während der Drehbewegung des Rotors wiederum öffnen, bis sie ihre Ausgangsposition wiederum erreicht haben. Diese Getriebesteuerung ist äusserst effizient und präzise und es lassen sich damit kurze Arbeitstakte erzielen. Ueber hier nicht näher dargestellte, dem Fachmann jedoch an sich bekannte Ueberlagerungsgetriebe können einzelne Parameter des Getriebes während der Drehung des Rotors verändert werden, um beispielsweise die gegenseitige Eindringtiefe der Formwerkzeuge zu verändern.

Figur 10 zeigt ein typisches Wellenteil 47, das gemäss dem erfindungsgemässen Verfahren hergestellt ist. Der Materialzuschnitt 1 hat eine regelmässige, mäanderförmige Konfiguration und ist geringfügig schmaler als der Trägerzuschnitt 44.

Wird an den Seitenwänden der Wellen eine zusätzliche Falzkante 48 vorgesehen, so lässt sich durch Zusammenpressen der Wellen ein wabenförmiges Gebilde herstellen, wie es in Figur 10 dargestellt ist. Die einzelnen Waben 57 können mit Gegenständen 56 gefüllt werden, die auf diese Weise stossicher verpackt sind (Fig. 11).

Figur 12 zeigt eine nochmals abgewandelte Konfiguration eines Wellenteils, bei dem der Materialzuschnitt 1 Abschnitte 58, 58′ mit unterschiedlicher Querschnittsform aufweist. Dies bedingt selbstverständlich, dass der Materialzuschnitt 1 vorher mit Einschnitten 59 versehen wird, damit die Seitenwände der Abschnitte 58, 58′ aufgerichtet werden können. In einem derartigen Fall müssten selbstverständlich auch die Formwerkzeuge eine entsprechende Konfiguration aufweisen.

Die Einschnitte 59 können aber auch dazu dienen, aus den einzelnen Kammern umklappbare Stege auszuschneiden, um damit die Fixierung eines Gegenstandes zu erreichen. So könnte beispielsweise bei einer Wabenverpackung gemäss Figur 11 nahe an den beiden stirnseitigen Oeffnungen einer Kammer je ein Materialsteg ausgeschnitten sein, der nach dem Füllen gegen das Zentrum der Kammer umgeklappt wird, wodurch der Gegenstand 56 an beiden Enden einen Anschlag erhält. Ein Beispiel derartiger Stege 66 ist an der äussersten linken Wabe dargestellt.

## Patentansprüche

1. Verfahren zum wellenartigen Deformieren eines flächigen Materialzuschnitts (1) durch Gegeneinanderbewegen einer ersten und einer zweiten Reihe (2, 3) von im Abstand zueinander angeordneten, etwa prismatischen Formwerkzeugen (4, 5), deren Stirnseiten (6, 6') für jede Reihe auf einer Ebene liegen, wobei die einzelnen Formwerkzeuge (4, 5) der beiden Reihen (2, 3) parallel angeordnet sind und beim Gegeneinanderbewegen ineinander greifen und dabei derart simultan zusammengeschoben werden, dass sich die ineinandergreifenden Formwerkzeuge der beiden Reihen einander relativ auf einer Kreisbogenbahn nähern, dadurch gekennzeichnet, dass die erste Reihe (3) von Formwerkzeugen (5) entlang einer Transportbahn aus einer Ladeposition, in der der flächige Materialzuschnitt (1) auf die Stirnseite (6) der Formwerkzeuge (5) plaziert wird, in eine Verformungsposition bewegt wird, in welcher die erste Reihe (3) von Formwerkzeugen der zweiten, relativ zur Transportbahn stationären, Reihe (2) von Formwerkzeugen (4) gegenüberliegt, dass in der Verformungsposition die beiden gegenüberliegenden Reihen gegeneinander bewegt werden, und dass nach der Deformation des Materialzuschnitts (1) die erste Reihe mit dem deformierten Materialzuschnitt entlang der Transportbahn in wenigstens eine Abgabeposition bewegt wird, in welcher der Materialzuschnitt abgegeben wird.

2. Verfahren nach Anspruch 1, dadurch gekennzeichnet, dass der deformierte Materialzuschnitt in der Abgabeposition mit einem Trägerzuschnitt (44) verbunden wird.

3. Verfahren nach Anspruch 2, dadurch gekennzeichnet, dass der deformierte Materialzuschnitt in einer zwischen der Verformungsposition und der Abgabeposition liegenden Beschichtungsposition mit einem Klebstoff beschichtet wird.

4. Verfahren nach einem der Ansprüche 1 bis 3, dadurch gekennzeichnet, dass die Materialzuschnitte während des Transportes zu den verschiedenen Positionen durch Vakuum auf der Stirnseite der beweglichen Reihe von Formwerkzeugen festgehalten werden.

5. Verfahren nach einem der Ansprüche 1 bis 4, dadurch gekennzeichnet, dass die Formwerkzeuge (4, 5) der beiden Reihen (2, 3) durch je ein Zugmittelgetriebe (17, 21) mit parallel laufenden Zugmitteln (18, 19, 22, 23) verschoben werden.

6. Verfahren nach einem der Ansprüche 1 bis 5, dadurch gekennzeichnet, dass die Formwerkzeuge (4, 5) der beiden Reihen (2, 3) mittelbar oder unmittelbar über ein Kurbelgetriebe angetrieben werden.

7. Verfahren nach einem der Ansprüche 1 bis 6, dadurch gekennzeichnet, dass die erste Reihe (3) von Formwerkzeugen an einem Rotor taktweise in die verschiedenen Positionen gedreht wird.

8. Vorrichtung zum wellenartigen Deformieren eines flächigen Materialzuschnittes (1) mit einer ersten und mit einer zweiten Reihe von im Abstand zueinander angeordneten, etwa prismatischen Formwerkzeugen (4, 5), deren Stirnseiten für jede Reihe auf einer Ebene liegen, wobei die einzelnen Formwerkzeuge der beiden Reihen parallel angeordnet sind und beim Gegeneinanderbewegen ineinander greifen, und dabei derart simultan zusammenschiebbar sind, dass sich die ineinandergreifenden Formwerkzeuge der beiden Reihen einander relativ auf einer Kreisbogenbahn nähern, dadurch gekennzeichnet, dass wenigstens eine Reihe von Formwerkzeugen stationär und wenigstens eine Reihe komplementärer Formwerkzeuge entlang einer Transportbahn relativ zur stationären Reihe beweglich gelagert ist, wobei die bewegliche Reihe von Formwerkzeugen taktweise an verschiedene Arbeitsstationen bewegbar ist und eine der Arbeitsstationen eine Verformungsstation ist, an der die stationäre Reihe von Formwerkzeugen (4) angeordnet ist.

9. Vorrichtung nach Anspruch 8, dadurch gekennzeichnet, dass die bewegliche Reihe (3) von Formwerkzeugen (5) an einem Rotor (37) angeordnet ist, der taktweise im Bereich der Arbeitsstationen drehbar ist.

10. Vorrichtung nach Anspruch 9, dadurch gekennzeichnet, dass im Drehbereich der beweglichen Reihe vor der Verformungsstation (39) eine Ladestation (38) zum Plazieren der flächigen Materialzuschnitte (1) auf den Stirnseiten (6) der Formwerkzeuge (5) und nach der Verformungsstation (39) eine Abgabestation (41) zum Abgeben der deformierten Materialzuschnitte angeordnet ist.

11. Vorrichtung nach Anspruch 10, dadurch gekennzeichnet, dass die Abgabestation (41) über einem Fördermittel (43) für die Zufuhr eines Trägerzuschnitts (44) angeordnet ist.

12. Vorrichtung nach Anspruch 10 oder 11, dadurch gekennzeichnet, dass zwischen der Verformungsstation (39) und der Abgabestation (41) eine Beschichtungsstation (40) zum Beschichten der Materialzuschnitte mit einem Klebstoff angeordnet ist.

13. Vorrichtung nach einem der Ansprüche 9 bis 12, dadurch gekennzeichnet, dass am Rotor (37) wenigstens vier bewegliche Reihen von Formwerkzeugen in regelmässiger Winkelteilung angeordnet sind, und dass simultan an jeder Arbeitsstation jeweils ein Arbeitsschritt ausführbar ist.

14. Vorrichtung nach einem der Ansprüche 9 bis 13, dadurch gekennzeichnet, dass die Stirnseiten (6) der beweglichen Reihe (3) von Formwerkzeugen (5) mit Oeffnungen (7) versehen sind, welche in Wirkverbindung mit einer Vakuumquelle stehen.

15. Vorrichtung nach einem der Ansprüche 9 bis 14, dadurch gekennzeichnet, dass die Formwerkzeuge der beiden Reihen in je einer Linearführung (12, 13) geführt sind, und dass sie mit je einem Zugmittelgetriebe (17, 21) mit parallel laufenden Zugmitteln (18, 19, 22, 23) verbunden sind.

16. Vorrichtung nach einem der Ansprüche 9 bis 15, dadurch gekennzeichnet, dass die Formwerkzeuge der beiden Reihen über wenigstens ein Kurbelgetriebe antreibbar sind, welches die Bewegung des Zusammenschiebens der einzelnen Formwerkzeuge und/oder die Bewegung des Gegeneinanderbewegens der beiden Reihen koordiniert.

17. Vorrichtung nach einem der Ansprüche 9 bis 16, dadurch gekennzeichnet, dass eine Relativlage der Formwerkzeuge am Rotor über eine im rechten Winkel zur Drehachse angeordnete Steuerscheibe (51) steuerbar ist, welche in weingstens drei separate Segmente (60-62) unterteilt ist und die an ihrem Umfangsbereich durch ein jeder Reihe Formwerkzeuge zugeordnetes Eingriffsglied abtastbar ist, wobei zwei feststehende Segmente (60, 61) für eine Oeffnungs- bzw. eine Schliessstellung der Formwerkzeuge auf der Drehachse des Rotors axial versetzt zueinander angeordnet sind und ein Segment (62) für die Ausführung der Oeffnungs- bzw. Schliessbewegung und zum Ueberführen des Eingriffsgliedes auf die feststehenden Segmente axial verschiebbar angeordnet ist.

18. Vorrichtung nach Anspruch 17, dadurch gekennzeichnet, dass die Distanz zwischen den axial versetzt angeordneten Segmenten verstellbar ist.

## Claims

1. A process for producing wave-like deformation of a flat blank of material (1) by moving towards each other a first and a second row (2, 3) of approximately prismatic shaping tools (4, 5) which are arranged at a spacing from each other and whose front faces (6, 6'), for each row, are disposed in a plane, wherein the individual shaping tools (4, 5) of the two rows (2, 3) are arranged parallel and in the movement towards each other engage into each other and in so doing are simultaneously pushed together in such a way that the interengaging shaping tools of the two rows relatively approach each other along an arcuate path, characterised in that the first row (3) of shaping tools (5) is moved along a transport path from a loading position in which the flat blank of material (1) is placed on to the front face (6) of the shaping tools (5), into a shaping position in which the first row (3) of shaping tools is disposed opposite the second row (2) of shaping tools (4), the second row (2) being stationary relative to the transport path, that in the shaping position the two oppositely disposed rows are moved towards each other, and that after deformation of the blank of material (1) the first row with the deformed blank of material is moved along the transport path into at least one discharge position in which the blank of material is discharged.

2. A process according to claim 1 characterised in that the deformed blank of material is connected to a carrier blank (44) in the discharge position.

3. A process according to claim 2 characterised in that the deformed blank of material is coated with an adhesive in a coating position which is between the shaping position and the discharge position.

4. A process according to one of claims 1 to 3 characterised in that during transportation to the various positions the blanks of material are held fast by vacuum on the front faces of the movable row of shaping tools.

5. A process according to one of claims 1 to 4 characterised in that the shaping tools (4, 5) of the two rows (2, 3) are displaced by a respective traction means transmission (17, 21) having traction means (18, 19, 22, 23) which run parallel.

6. A process according to one of claims 1 to 5 characterised in that the shaping tools (4, 5) of the two rows (2, 3) are driven directly or indirectly by way of a crank transmission.

7. A process according to one of claims 1 to 6 characterised in that the first row (3) of shaping tools is rotated on a rotor cyclically into the various positions.

8. Apparatus for producing wave-like deformation of a flat blank of material (1) comprising a first and a second row of approximately prismatic shaping tools (4, 5) which are arranged at a spacing from each other and whose front faces, for each row, are disposed in a plane, wherein the individual shaping tools of the two rows are arranged parallel and in the movement towards each other engage into each other and in so doing can be simultaneously pushed together in such a way that the interengaging shaping tools of the two rows relatively approach each other along an arcuate path, characterised in that at least one row of shaping tools is mounted stationarily and at least one row of complementary shaping tools is mounted movably along a transport path relative to the stationary row, wherein the movable row of shaping tools is movable cyclically to different operating stations and one of the operating stations is a shaping station at which the stationary row of shaping tools (4) is arranged.

9. Apparatus according to claim 8 characterised in that the movable row (3) of shaping tools (5) is arranged on a rotor (37) which is rotatable cyclically in the region of the operating stations.

10. Apparatus according to claim 9 characterised in that arranged in the rotational region of the movable row upstream of the shaping station (39) is a loading station (38) for placing the flat blanks of material (1) on the front faces (6) of the shaping tools (5) and downstream of the shaping station (39) is a discharge station (41) for discharge of the deformed blanks of material.

11. Apparatus according to claim 10 characterised in that the discharge station (41) is arranged above a conveyor means (43) for the feed of a carrier blank (44).

12. Apparatus according to claim 10 or claim 11 characterised in that a coating station (40) for coating the blanks of material with an adhesive is arranged between the shaping station (39) and the discharge station (41).

13. Apparatus according to one of claims 9 to 12 characterised in that at least four movable rows of shaping tools are arranged in a regular angular distribution on the rotor (37) and that a respective operating step can be simultaneously performed at each operating station.

14. Apparatus according to one of claims 9 to 13 characterised in that the front faces (6) of the movable row (3) of shaping tools (5) are provided with openings (7) which are operatively connected to a vacuum source.

15. Apparatus according to one of claims 9 to 14 characterised in that the shaping tools of the two rows are guided in a respective linear guide (12, 13) and that they are connected to a respective traction means transmission (17, 21) having traction bans (18, 19, 22, 23) which run parallel.

16. Apparatus according to one of claims 9 to 15 characterised in that the shaping tools of the two rows are drivable by way of at least one crank transmission which co-ordinates the movement with which the individual shaping tools are pushed together and/or the movement with which the two rows are moved towards each other.

17. Apparatus according to one of claims 9 to 16 characterised in that a relative position of the shaping tools on the rotor is controllable by way of a control disc (51) which is arranged at a right angle to the axis of rotation and which is subdivided into at least three separate segments (60-62) and which at its peripheral region can be sensed by an engagement member associated with each row of shaping tools, wherein two fixed segments (60, 61) for an open position and a closed position respectively of the shaping tools are arranged in mutually axially displaced relationship on the axis of rotation of the rotor and a segment (62) for producing the opening and closing movement respectively and for transferring the engagement member on to the fixed segments is arranged axially displaceably.

18. Apparatus according to claim 17 characterised in that the distance between the segments which are arranged in axially displaced relationship is adjustable.

## Revendications

1. Procédé pour onduler un matériau découpé plan (1) grâce au déplacement l'une vers l'autre d'une première et d'une seconde rangée (2, 3) d'outils de formage (4, 5) sensiblement prismatiques et espacés dont les faces frontales (6, 6') se trouvent pour chaque rangée sur un plan, selon lequel les outils de formage individuels (4, 5) des deux rangées (2, 3) sont parallèles et s'emboîtent lorsqu'ils sont déplacés les uns vers les autres, tout en étant resserrés simultanément de telle sorte que les outils de formage des deux rangées qui s'emboîtent s'approchent les uns des autres sur une trajectoire en arc de cercle, caractérisé en ce que la première rangée (3) d'outils de formage (5) est amenée, le long d'une trajectoire de transport, d'une position de chargement dans laquelle le matériau découpé plan (1) est placé sur la face frontale (6) des outils de formage (5), à une position de déformation dans laquelle la première rangée (3) d'outils de formage se trouve en face de la seconde rangée (2) d'outils de formage (4) qui est stationnaire par rapport à la trajectoire de transport, en ce que dans la position de déformation, les deux rangées qui se font face sont déplacées l'une vers l'autre, et en ce que, après la déformation du matériau découpé (1), la première rangée est amenée avec le matériau déformé, le long de la trajectoire de transport, dans au moins une position de déchargement dans laquelle le matériau découpé est déchargé.

2. Procédé selon la revendication 1, caractérisé en ce que dans la position de déchargement, le matériau déformé est relié à une pièce découpée de support (44).

3. Procédé selon la revendication 2, caractérisé en ce que dans une position de revêtement située entre la position de déformation et la position de déchargement, le matériau déformé est revêtu de colle.

4. Procédé selon l'une des revendications 1 à 3, caractérisé en ce que pendant leur transport vers les différentes positions, les matériaux découpés sont maintenus sur la face frontale de la rangée mobile d'outils de formage grâce au vide.

5. Procédé selon l'une des revendications 1 à 4, caractérisé en ce que les outils de formage (4, 5) des deux rangées (2, 3) sont déplacés par une transmission à mécanisme de traction respective (17, 21) comportant des moyens de traction parallèles (18, 19, 22, 23).

6. Procédé selon l'une des revendications 1 à 5, caractérisé en ce que les outils de formage (4, 5) des deux rangées (2, 3) sont entraînés indirectement ou directement par l'intermédiaire d'un mécanisme à manivelle.

7. Procédé selon l'une des revendications 1 à 6, caractérisé en ce que la première rangée (3) d'outils de formage est amenée de façon cyclique dans les différentes positions en tournant sur un rotor.

8. Dispositif pour onduler un matériau découpé plan (1), comportant une première et une seconde rangée d'outils de formage (4, 5) sensiblement prismatiques et espacés dont les faces frontales se trouvent pour chaque rangée sur un plan, dans lequel les outils de formage individuels des deux rangées sont parallèles et s'emboîtent lorsqu'ils sont déplacés les uns vers les autres, et sont aptes à être resserrés simultanément de telle sorte que les outils de formage des deux rangées qui s'emboîtent s'approchent les uns des autres sur une trajectoire en arc de cercle, caractérisé en ce qu'au moins une rangée d'outils de formage est stationnaire et au moins une rangée d'outils de formage complémentaires est montée mobile le long d'une trajectoire de transport par rapport à la rangée stationnaire, étant précisé que la rangée mobile d'outils de formage est apte à être amenée de façon cyclique à différents postes de travail, et que l'un des postes de travail est un poste de déformation où est disposée la rangée stationnaire d'outils de formage (4).

9. Dispositif selon la revendication 8, caractérisé en ce que la rangée mobile (3) d'outils de formage (5) est disposée sur un rotor (37) qui tourne de façon cyclique dans la zone des postes de travail.

10. Dispositif selon la revendication 9, caractérisé en ce qu'il est prévu, dans la zone de rotation de la rangée mobile, avant le poste de déformation (39), un poste de chargement (38) pour la mise en place des matériaux découpés plans (1) sur les faces frontales (6) des outils de formage (5) et, après le poste de déformation (39), un poste de déchargement (41) pour le déchargement des matériaux déformés.

11. Dispositif selon la revendication 10, caractérisé en ce que le poste de déchargement (41) est disposé au-dessus d'un moyen formant convoyeur (43) destiné à amener une pièce découpée de support (44).

12. Dispositif selon la revendication 10 ou 11, caractérisé en ce qu'il est prévu, entre le poste de déformation (39) et le poste de déchargement (41), un poste de revêtement (40) pour revêtir de colle les matériaux découpés.

13. Dispositif selon l'une des revendications 9 à 12, caractérisé en ce qu'il est prévu, sur le rotor (37), au moins quatre rangées mobiles d'outils de formage disposées suivant une répartition angulaire régulière, et en ce que des opérations peuvent être effectuées simultanément aux postes respectifs.

14. Dispositif selon l'une des revendications 9 à 13, caractérisé en ce que les faces frontales (6) de la rangée mobile (3) d'outils de formage (5) sont pourvues d'ouvertures (7) qui sont en relation fonctionnelle avec une source de vide.

15. Dispositif selon l'une des revendications 9 à 14, caractérisé en ce que les outils de formage des deux rangées sont guidés dans des guidages linéaires (12, 13), et en ce qu'ils sont reliés à des transmissions à mécanisme de traction (17, 21) comportant des moyens de traction parallèles (18, 19, 22, 23).

16. Dispositif selon l'une des revendications 9 à 15, caractérisé en ce que les outils de formage des deux rangées sont aptes à être entraînés par l'intermédiaire d'au moins un mécanisme à manivelle qui coordonne le mouvement de resserrement des outils de formage individuels et/ou le mouvement des deux rangées l'une vers l'autre.

17. Dispositif selon l'une des revendications 9 à 16, caractérisé en ce qu'une position relative des outils de formage sur le rotor est apte à être commandée par l'intermédiaire d'un disque de commande (51) qui est disposé à angle droit par rapport à l'axe de rotation, qui est divisé en au moins trois segments distincts (60-62) et qui est apte à être balayé, au niveau de sa zone circonférentielle, par un organe d'engagement associé à chaque rangée d'outils de formage, étant précisé que deux segments fixes (60, 61) sont disposés sur l'axe de rotation du rotor, décalés axialement l'un par rapport à l'autre, respectivement pour une position d'ouverture et de fermeture des outils de formage, tandis qu'un segment (62) est disposé mobile axialement pour la réalisation des mouvements d'ouverture et de fermeture et pour faire passer l'organe d'engagement sur les segments fixes.

18. Dispositif selon la revendication 17, caractérisé en ce que la distance entre les segments décalés axialement est réglable.
